# FASCICULE DE BREVET EUROPEEN

(11) **EP 2 085 008 B1**
(45) Date de publication et mention de la délivrance du brevet: **26.09.2012**
(21) Numéro de dépôt: 09290066.1
(22) Date de dépôt: 30.01.2009
(51) Int. Cl.: A47K 17/02, F16C 11/10

(54) **Poignée relevable pour toilettes sanitaires**
Klappbarer Griff für Toiletten
Pop-up handle for sanitary toilets

(30) Priorité: 30.01.2008 FR 0800497
(43) Date de publication de la demande: 05.08.2009
(73) Titulaire: Delabie, 80534 Friville Cedex (FR)
(72) Inventeur: Thomas, Dominique, 80130 Allenay (FR); Delabie, Gérard, 80960 St Blimont (FR)
(74) Mandataire: Hammond, William

(56) Documents cités:
- EP-A- 1 093 751
- DE-A1- 3 150 765
- DE-A1- 3 238 889
- ES-A1- 2 259 502
- US-A- 2 059 171

## Description

La présente invention concerne une poignée relevable pour toilettes sanitaires comportant des moyens de freinage.

De nombreuses personnes à mobilité réduite et/ou handicapées ont besoin d'aide pour s'asseoir dans les toilettes et se relever : elles ne disposent pas toujours d'une personne pour les aider.

C'est pourquoi les toilettes sanitaires publiques, mais aussi domestiques, sont de plus en plus souvent équipées à côté de la cuvette de WC d'une poignée de maintien. Fixées au mur pour dégager au sol l'espace autour de la cuvette, certaines poignées sont relevables, permettant ainsi l'approche d'un fauteuil roulant.

Une telle poignée est connue du document ES 2259502. Elle est constituée d'un tube en forme de U, dont une extrémité est articulée sur une platine autour d'un axe horizontal, l'autre extrémité venant en butée sur cette platine pour maintenir la poignée en position horizontale. Celle-ci peut être relevée en position verticale contre la paroi des sanitaires.

Le maniement d'une telle poignée de l'art antérieur n'est pas toujours aisé, car il faut retenir la poignée notamment lors de son passage de la position verticale à la position horizontale afin d'éviter une descente brutale.

De plus, la plupart des poignées connues ne permettent pas toujours de dégager un espace suffisant pour une approche d'un fauteuil au plus près d'une cuvette de W.C.

Aussi un des buts de la présente invention est-il de fournir une telle poignée qui permet de dégager complètement l'espace autour de la cuvette de toilettes sanitaires par un pivotement latéral qui en autorise l'effacement contre le mur.

Un autre but de l'invention est de fournir une poignée relevable pour sanitaires dont le maniement soit aisé et sans risque.

Un but supplémentaire de l'invention est de fournir une telle poignée à un coût de production et d'entretien aussi faible que possible.

Ces buts, ainsi que d'autres qui apparaîtront par la suite sont atteints par une poignée relevable pour toilettes sanitaires comportant des moyens de freinage et constituée par un tube articulé par une de ses extrémités sur une platine autour d'un axe horizontal dont les extrémités coopèrent avec des bornes latérales formant chape disposées sur cette platine destinée à être fixée au mur, ces moyens de freinage étant disposés sur cet axe horizontal et comprenant, de part et d'autre du tube, un flasque ayant une face concave pour s'adapter sur le tube, laquelle poignée est caractérisée, selon la présente invention, par le fait que ces moyens de freinage comprennent, de part et d'autre du tube, une rondelle de friction et un ensemble de rondelles coniques élastiques, chaque flasque comportant sur une autre face un logement pour recevoir cette rondelle de friction, les rondelles coniques élastiques étant disposées dos à dos et prenant place dans un logement ménagé dans chacune des deux bornes latérales.

De préférence, à l'extrémité du tube qui est articulée sur la platine, est disposée, à l'intérieur de ce tube, une pièce de renfort, notamment pour éviter l'écrasement du tube.

Selon un mode de réalisation de la présente invention, la pièce de renfort est traversée perpendiculairement par l'axe d'articulation horizontale et comporte un alésage longitudinal dans lequel vient s'ajuster un mandrin rendu solidaire de la pièce de renfort par tout moyen connu, telle qu'une vis axiale.

Avantageusement, la poignée relevable est réalisée en deux parties : la première partie est une partie tubulaire rectiligne dont la longueur est sensiblement égale à celle de la pièce de renfort, et la seconde partie est un tube en U dont une extrémité s'emboîte sur le mandrin et prend appui, avec éventuellement un léger jeu, contre cette première partie.

De préférence, un moyen de solidarisation, tel qu'une vis transversale, relie les deux branches de la seconde partie au niveau du mandrin. Une partie au moins du mandrin, qui est emboîtée dans le tube en U, est fendue en deux branches délimitant une fente longitudinale, la vis transversale étant vissée dans l'une des branches, et une extrémité de cette vis transversale prenant appui sur l'autre branche, l'écartement des deux branches ainsi réalisé rendant solidaire le tube en U et le mandrin.

Selon un autre mode de réalisation, le mandrin reçoit une vis axiale qui se prolonge dans la pièce de renfort, un ensemble de freinage constitué de rondelles élastiques bombées et d'une rondelle anti-friction étant disposé à une extrémité de cette vis axiale pour permettre le pivotement du mandrin et du tube en U par rapport à la pièce de renfort.

Avantageusement, le fond de l'alésage du mandrin comporte un secteur qui sert de butée à un secteur en vis-à-vis et solidaire du mandrin, ces secteurs étant ménagés de manière à limiter le pivotement de la seconde partie de la poignée sur un secteur de 180° soit 90° en latéral de part et d'autre de la position poignée relevée.

La description qui va suivre et qui ne présente aucun caractère limitatif, doit être lue en regard des figures annexées, parmi lesquelles :
- la figure 1 représente, en perspective, une poignée relevable selon la présente invention en position horizontale ;
- la figure 2 représente, en perspective, la poignée relevable selon la figure 1, en position verticale ;
- la figure 3 est une vue éclatée de la poignée selon la figure 1 ;
- la figure 4 représente la poignée en coupe selon la ligne A-A de la figure 1 ;
- la figure 5 représente la poignée en coupe selon la ligne B-B de la figure 4 ;
- la figure 6 est une en coupe selon la ligne C-C de la figure 5 ; et,
- la figure 7 est une vue éclatée de la poignée selon une variante de réalisation de la présente invention.

Ainsi qu'on peut le voir sur ces figures concernant un exemple de réalisation de la présente invention, une poignée relevable pour toilettes sanitaires est constituée par un tube 1 en forme de U dont une extrémité 2 est articulée sur une platine 3 autour d'un axe horizontal 4 : les extrémités de cet axe horizontal 4, par exemple, par filetage, coopèrent avec des bornes latérales 7, formant chape, disposées sur la platine 3 qui est destinée à être fixée sur une paroi.

L'autre extrémité du tube 1, lorsque la poignée relevable est en position horizontale, prend, par exemple, appui sur la platine 3 faisant ainsi butée.

Selon la présente invention, la poignée relevable comporte des moyens pour freiner celle-ci lorsqu'elle passe de la position verticale à la position horizontale.

Ces moyens de freinage sont disposés sur l'axe horizontal 4 et de part et d'autre du tube 1 : ils sont constitués par deux ensembles 6 comprenant chacun un flasque 5, une rondelle de friction 6a et un ensemble 6b de rondelles coniques élastiques. Chaque flasque 5 présente une face concave pour s'adapter parfaitement sur le tube 1, et sur l'autre face un logement pour recevoir la rondelle de friction 6a. L'ensemble 6b des rondelles coniques élastiques comprend, dans cet exemple de réalisation, trois rondelles coniques disposées dos à dos et prenant place dans un logement ménagé dans chacune des deux bornes latérales 7.

Lors du montage, les deux ensembles 6 sont serrés entre le tube 1 et les bornes latérales 7 de façon à obtenir un maniement aisé de la poignée relevable, puis les bornes latérales 7 sont fixées sur la platine 3 à l'aide de vis ou de tout autre moyen équivalent.

En fonction du matériau constituant le tube 1, il peut être nécessaire de disposer à l'intérieur du tube 1 une pièce de renfort 8 maintenue en place, par exemple, par l'axe horizontal 4.

Selon un mode de réalisation préféré de l'invention, la pièce de renfort 8, traversée orthogonalement par l'axe d'articulation horizontale 4, comporte un alésage longitudinal 12 dans lequel vient s'ajuster un mandrin 9: une vis axiale 10 rend solidaire, dans le sens longitudinal, la pièce de renfort 8 et le mandrin 9.

Dans cet exemple, la poignée en U est réalisée en deux parties : la première, 1', est une partie tubulaire rectiligne dont la longueur est sensiblement identique à celle de la pièce de renfort 8, et la seconde, 1", est un tube en U dont une extrémité s'emboîte sur le mandrin 9 et prend appui avec un léger jeu contre la première partie 1'. L'extrémité du mandrin 9, qui s'ajuste dans le tube 1" en U, est fendue en deux branches délimitant ainsi une fente longitudinale 15. Une vis transversale 11 traverse une paroi du tube U' et coopère par filetage avec l'une des branches du mandrin 9 pour prendre appui sur l'autre branche : le tube U' est ainsi maintenu en position sur le mandrin. En effet, cette vis transversale 11 tend à écarter les deux branches du mandrin 9 l'une de l'autre de telle sorte que ces deux branches en assurent une pression sur la paroi interne du tube U', le rendant ainsi solidaire du mandrin 9.

Comme représenté sur la figure 4, une pièce de renfort 14 peut être disposée dans cette fente longitudinale 15 sur laquelle prend appui une extrémité de la vis transversale 11. Ceci permet d'éviter que la vis transversale ne risque d'endommager le mandrin 9.

L'emboîtement du mandrin 9 dans la pièce de renfort 8 constitue ainsi une articulation qui est de fait située orthogonalement par rapport à l'axe d'articulation horizontal 4 : la poignée peut ainsi être tournée pour être placée dans une position parallèle à la platine 3, comme représenté à la figure 2.

La partie du mandrin 9 qui est située dans l'alésage de la pièce de renfort 8, comporte une partie taraudée recevant la vis axiale 10 dont la tête est logée dans un lamage de la pièce de renfort 8. Un système de freinage 16, par exemple des rondelles élastiques bombées, peut être disposé dos à dos sous la tête de la vis axiale 10 de façon à permettre un pivotement du mandrin 9 dans la pièce de renfort 8 et une rondelle de friction pour faciliter la rotation du mandrin 9 et par suite du tube 1" en U, tout en assurant la liaison longitudinale des parties 1' et 1" de la poignée relevable.

Le fond 17 de l'alésage 12 comporte un secteur qui sert de butée à un secteur 9' en vis-à-vis et solidaire du mandrin 9. Ces secteurs sont ménagés de manière à limiter le pivotement de la seconde partie 1" de la poignée 1 sur un secteur de 180° soit 90° en latéral de part et d'autre de la position poignée relevée.

Selon une variante de réalisation de la présente invention, la tête de la vis axiale 10 est noyée dans le mandrin 9, l'extrémité de cette vis débouche dans un alésage de la pièce de renfort 8 et reçoit un système de freinage composé d'une rondelle anti-friction et de rondelles coniques élastiques disposées de préférence dos à dos et serrées par un écrou sur cette vis axiale 10.

## Revendications

1. Poignée relevable pour toilettes sanitaires comportant des moyens de freinage et constituée par un tube articulé (1) par une (2) de ses extrémités sur une platine (3) autour d'un axe horizontal (4) dont les extrémités coopèrent avec des bornes latérales (7) formant chape disposées sur ladite platine (3) destinée à être fixée au mur, lesdits moyens de freinage étant disposés sur ledit axe horizontal (4) et comprenant, de part et d'autre dudit tube (1), un flasque (5) ayant une face concave pour s'adapter sur ledit tube (1), **caractérisée par le fait que** lesdits moyens de freinage comprennent, de part et d'autre dudit tube (1), une rondelle de friction (6a) et un ensemble (6b) de rondelles coniques élastiques, chaque flasque (5) comportant sur une autre face un logement pour recevoir ladite rondelle de friction (6a), des rondelles coniques élastiques étant disposées dos à dos et prenant place dans un logement ménagé dans chacune des deux bornes latérales.

2. Poignée relevable pour toilettes sanitaires selon la revendication 1, **caractérisée par le fait qu'**à l'extrémité du tube (1) articulée sur la platine (3) est disposée à l'intérieur dudit tube (1) une pièce de renfort (8).

3. Poignée relevable pour toilettes sanitaires selon la revendication 2, **caractérisée par le fait que** la pièce de renfort (8) est traversée par l'axe d'articulation horizontale (4) et comporte un alésage longitudinal (12) dans lequel vient s'ajuster un mandrin (9) qui est rendu solidaire de ladite pièce de renfort (8) par tout moyen connu.

4. Poignée relevable pour toilettes sanitaires selon la revendication 3, **caractérisée par le fait que** le mandrin (9) est rendu solidaire de la pièce de renfort (8) par une vis axiale (10).

5. Poignée relevable pour toilettes sanitaires selon la revendication 3, **caractérisée par le fait qu'**elle est réalisée en deux parties: la première, (1'), est une partie tubulaire rectiligne dont la longueur est sensiblement égale à celle de la pièce de renfort (8), et la seconde, (1"), est un tube en U dont une extrémité s'emboîte sur le mandrin (9) et prend appui contre ladite première partie (1').

6. Poignée relevable pour toilettes sanitaires selon la revendication 5, **caractérisée par le fait qu'**un moyen de solidarisation, tel qu'une vis transversale filetée (11), relie les deux branches de la seconde partie (1") au niveau du mandrin (9).

7. Poignée relevable pour toilettes sanitaires selon la revendication 6, **caractérisée par le fait qu'**une partie au moins du mandrin (9), qui est emboîtée dans le tube (1 ") en U, est fendue en deux branches délimitant une fente longitudinale (15), la vis transversale (11) étant vissée dans l'une des branches, et une extrémité de ladite vis transversale (11) prenant appui sur l'autre branche, l'écartement des deux branches ainsi réalisé rendant solidaire ledit tube (1 ") en U et ledit mandrin (9).

8. Poignée relevable pour toilettes sanitaires selon l'une quelconque des revendications 3 à 7, **caractérisée par le fait que** le mandrin (9) reçoit une vis axiale (10) qui se prolonge dans la pièce de renfort (8), un ensemble de freinage constitué de rondelles élastiques bombées et d'une rondelle anti-friction étant disposé à une extrémité de ladite vis axiale (10) pour permettre le pivotement du mandrin (9) et du tube (1") en U par rapport à la pièce de renfort (8).

9. Poignée relevable pour toilettes sanitaires selon la revendication 3, **caractérisée par le fait que** le fond (17) de l'alésage (12) du mandrin (9) comporte un secteur (17') qui sert de butée à un secteur (9') en vis-à-vis et solidaire du mandrin (9), ces secteurs (17') et (9') étant ménagés de manière à limiter le pivotement de la seconde partie (1") de la poignée (1) sur un secteur de 180° soit 90° en latéral de part et d'autre de la position poignée relevée.

## Claims

1. A raisable handle for sanitary toilets comprising braking means and comprising a tube (1) articulated by one (2) of its ends on a plate (3) about a horizontal axis (4), the ends of which cooperate with lateral limits (7) forming a yoke arranged on the said plate (3) intended to be fixed to the wall, the said braking means being disposed on the said horizontal axis (4) and comprising, on either side of the said tube (1), a flange (5) having a concave face to fit on the said tube (1), **characterised in that** the said braking means include, on either side of the said tube (1), a friction washer (6a) and a set (6b) of elastic conical washers, each flange (5) comprising on another face a housing to receive the said friction washer (6a), elastic conical washers being disposed back to back and being placed in a housing arranged in each of the two lateral limits.

2. A raisable handle for sanitary toilets according to Claim 1, **characterised in that** at the end of the tube (1) articulated on the plate (3) a reinforcement piece (8) is disposed in the interior of the said tube (1).

3. A raisable handle for sanitary toilets according to Claim 2, **characterised in that** the reinforcement piece (8) is passed through by the horizontal articulation axis (4) and comprises a longitudinal bore (12) in which a pin (9) comes to fit which is made integral with the said reinforcement piece (8) by any known means.

4. A raisable handle for sanitary toilets according to Claim 3, **characterised in that** the pin (9) is made integral with the reinforcement piece (8) by an axial screw (10).

5. A raisable handle for sanitary toilets according to Claim 3, **characterised in that** it is realized in two parts: the first, (1'), is a rectilinear tubular part, the length of which is substantially equal to that of the reinforcement piece (8), and the second, (1"), is a U-shaped tube, one end of which fits onto the pin (9) and rests against the said first part (1').

6. A raisable handle for sanitary toilets according to Claim 5, **characterised in that** fixing means, such as a threaded transverse screw (11), connects the two branches of the second part (1 ") at the level of the pin (9).

7. A raisable handle for sanitary toilets according to Claim 6, **characterised in that** one part at least of the pin (9), which is fitted into the U-shaped tube (1 "), is split into two branches delimiting a longitudinal slot (15), the transverse screw (11) being screwed in one of the branches, and an end of the said transverse screw (11) resting on the other branch, the distance between the two branches thus realized making integral the said U-shaped tube (1 ") and the said pin (9).

8. A raisable handle for sanitary toilets according to any one of Claims 3 to 7, **characterised in that** the pin (9) receives an axial screw (10) which extends in the reinforcement piece (8), a braking assembly constituted by elastic domed washers and by an anti-friction washer being disposed at one end of the said axial screw (10) to permit the pivoting of the pin (9) and of the U-shaped tube (1 ") with respect to the reinforcement piece (8).

9. A raisable handle for sanitary toilets according to Claim 3, **characterised in that** the base (17) of the bore (12) of the pin (9) comprises a sector (17') which serves as an abutment to an opposite sector (9') integral with the pin (9), these sectors (17') and (9') being arranged so as to limit the pivoting of the second part (1") of the handle (1) on a sector of 180° or 90° laterally on either side of the raised handle position.

## Patentansprüche

1. Klappbarer Griff für Sanitärtoiletten, der Bremsmittel umfasst und der gebildet ist durch ein Rohr (1), das an einem (2) seiner Enden um eine horizontale Achse (4), deren Enden mit seitlichen Klemmen (7) zusammenwirken, die an einer für die Befestigung an der Mauer bestimmten Platte (3) angeordnete Abdeckungen bilden, schwenkbar an der Platte (3) gelagert ist, wobei die Bremsmittel an der horizontalen Achse (4) vorgesehen sind und auf beiden Seiten des Rohres (1) einen Flansch (5) mit einer zur Anpassung an das Rohr (1) konkaven Seite umfassen, **dadurch gekennzeichnet, dass** die Bremsmittel auf beiden Seiten des Rohres (1) eine Reibscheibe (6a) und eine Gruppe (6b) von elastischen konischen Reibscheiben umfasst, wobei jeder Flansch (5) auf einer anderen Seite ein Lager zur Aufnahme der Reibscheibe (6a) hat, wobei die elastischen konischen Reibscheiben Rückseite an Rückseite angeordnet und in einem Lager platziert sind, das in einer der beiden seitlichen Klemmen gebildet ist.

2. Klappbarer Griff für Sanitärtoiletten gemäß Anspruch 1, **dadurch gekennzeichnet, dass** an dem Ende des Rohres (1), das an der Platte (3) angelenkt ist, im Inneren des Rohres (1) ein Verstärkungselement (8) angeordnet ist.

3. Klappbarer Griff für Sanitärtoiletten gemäß Anspruch 2, **dadurch gekennzeichnet, dass** das Verstärkungselement (8) von einer horizontalen Gelenkachse (4) durchgriffen ist und eine Längsbohrung (12) aufweist, in der sich eine Drehspindel (9) einstellt, die durch ein beliebiges bekanntes Mittel fest mit dem Verstärkungselement (8) verbunden ist.

4. Klappbarer Griff für Sanitärtoiletten gemäß Anspruch 3, **dadurch gekennzeichnet, dass** die Spindel (9) durch eine axiale Schraube (10) fest mit dem Verstärkungselement (8) verbunden ist.

5. Klappbarer Griff für Sanitärtoiletten gemäß Anspruch 3, **dadurch gekennzeichnet, dass** dieser in zwei Teilen ausgebildet ist, wobei der erste Teil, (1'), ein geradliniger rohrförmiger Abschnitt ist, dessen Länge im Wesentlichen gleich der jener des Verstärkungselements (8) ist, und wobei der zweite Abschnitt, (1"), ein U-förmiges Rohr ist, dessen eines Ende in die Spindel (9) eingefügt ist und sich an dem ersten Abschnitt (1') abstützt.

6. Klappbarer Griff für Sanitärtoiletten gemäß Anspruch 5, **dadurch gekennzeichnet, dass** ein Mittel zur festen Verbindung, zum Beispiel ein transversales Schraubgewinde (11), die beiden Schenkel des zweiten Abschnitts (1") auf der Ebene der Spindel (9) verbindet.

7. Klappbarer Griff für Sanitärtoiletten gemäß Anspruch 6, **dadurch gekennzeichnet, dass** zumindest ein Teil der Spindel (9), der in das U-förmige Rohr (1 ") eingefügt ist, in zwei Zweige aufgeteilt ist, die einen Längsspalt (15) begrenzen, wobei die transversale Schraube (11) in einen der Zweige geschraubt ist und wobei sich ein Ende der transversalen Schraube (11) an dem anderen Zweig abstützt, wobei der dadurch gebildete Zwischenraum das U-förmige Rohr (1 ") und die Spindel (9) fest verbindet.

8. Klappbarer Griff für Sanitärtoiletten gemäß einem der Ansprüche 3 bis 7, **dadurch gekennzeichnet, dass** die Spindel (9) eine axiale Schraube (10) aufnimmt, die sich in dem Verstärkungselement (8) erstreckt, wobei die aus den elastischen gewölbten Scheiben und einer Antifriktionsscheibe gebildeten Bremseinheit an einem Ende der axialen Schraube (10) angeordnet ist, um ein Schwenken der Spindel (9) und des U-förmigen Rohres (1") relativ zu dem Verstärkungselement (8) zu ermöglichen.

9. Klappbarer Griff für Sanitärtoiletten nach Anspruch 3, **dadurch gekennzeichnet, dass** der Boden (17) der Bohrung (12) der Spindel (9) einen Sektor (17') aufweist, der als Gegenlager für einen Sektor (9') gegenüber und fest verbunden mit der Spindel (9) dient, wobei diese Sektoren (17') und (9') derart ausgebildet sind, dass sie die seitliche Schwenkbewegung des zweiten Abschnitts (1 ") des Griffes (1) auf einen Sektor von 180°, d.h. von 90° zu beiden Seiten des aufgeklappten Griffes begrenzen.
